# EUROPÄISCHE PATENTSCHRIFT

(11) **EP 0 499 678 B1**
(45) Veröffentlichungstag und Bekanntmachung des Hinweises auf die Patenterteilung: **15.03.1995**
(21) Anmeldenummer: 91102591.4
(22) Anmeldetag: 22.02.1991
(51) Int. Cl.: F41G 3/14, F41G 3/32

(54) **Testgerät für einen optischen I.R. Abtaster**
Testing device for optical I.R. scanner
Dispositif d'essai pour appareil de balayage optique infra-rouge

(43) Veröffentlichungstag der Anmeldung: 26.08.1992
(73) Patentinhaber: HONEYWELL AG, 63067 Offenbach (DE)
(72) Erfinder: Hein, Thomas, Dipl.-Ing., W-8755 Alzenau (DE); Noack, Andre, Dipl.-Phys., W-6500 Mainz (DE)
(74) Vertreter: Herzbach, Dieter, Dipl.-Ing.

(56) Entgegenhaltungen:
- EP-A- 0 165 170
- EP-A- 0 327 072

## Beschreibung

Die vorliegende Erfindung bezieht sich auf eine optische Vorrichtung nach dem Gattungsbegriff des Patentanspruches 1.

Eine derartige optische Vorrichtung findet Anwendung bei der Prüfung einer Abtast-Empfangseinheit, wie sie insbesondere in Form einer Infrarot (IR)-Mehrzeilen-Abtasteinrichtung (Linescanner) in einem Aufklärungsflugzeug vorgegeben ist. Hierbei entwirft ein rotierender Drehspiegel ein zeilenförmiges Bild des Geländes quer zur Flugrichtung auf einer IR-Detektorzeile.

Zur Austestung eines solchen Gerätes im Labor ist es bekannt, die Abtast-Empfangseinheit auf einem Drehtisch anzuordnen. Durch Drehen des Drehtisches lassen sich verschiedene Abtastbereiche simulieren. Mit einem sogenannten Schwarzkörperstrahler und Strichzielen auf einem Zielrad werden in der Brennebene eines Kollimators periodische, rechteckförmige Temperaturverteilungen in Flugrichtung (ALT) und quer zur Flugrichtung (ACT) erzeugt. Diese Temperaturverteilungen werden vom Kollimator nach Unendlich abgebildet, wobei ebene Wellen unterschiedlicher Richtung und Amplitude durch das Kollimatorgehäuse propagieren. Diese ebenen Wellen werden von einem Umlenkspiegel auf den Drehspiegel der Abtasteinheit reflektiert. Die Abtasteinheit erzeugt in ihrer Brennebene ein Bild des Zieles, welches von der Detektorzeile und einer nachgeschalteten Elektronik ausgelesen wird. Auf Grund von Toleranzen des Prüflings und des Prüfsystems trifft die Abbildung des Strichzieles in der Regel das Detektorelement nicht vollständig. Abhilfe hat man in diesem Fall durch Justierung der Abtast-Empfangseinheit auf dem Drehtisch bzw. eine Höhenverstellung des Zielrades geschaffen. Der Eingriff einer Bedienungsperson ist jedoch zeitraubend und unerwünscht.

Es ist daher die Aufgabe der vorliegenden Erfindung, eine optische Vorrichtung der eingangs genannten Art so auszugestalten, daß der Ausgleich von mechanischen Toleranzen ohne Eingriff einer Bedienungsperson automatisch erfolgen kann. Die Lösung dieser Aufgabe gelingt gemäß den kennzeichnenden Merkmalen des Patentanspruches 1. Weitere vorteilhafte Ausgestaltungen der optischen Vorrichtung gemäß der Erfindung sind den abhängigen Ansprüchen entnehmbar.

Anhand eines in den Figuren der beiliegenden Zeichnungen dargestellten Ausführungsbeispieles sei im folgenden die Erfindung näher beschrieben. Es zeigen:
- Fig. 1: eine schematische Darstellung einer Testanordnung mit der optischen Vorrichtung gemäß der vorliegenden Neuerung sowie mit entsprechender Peripherie und Schnittstellen;
- Fig. 2: die Testanordnung in einer Seitenansicht;
- Fig. 3: die Testanordnung in einer Draufsicht; und
- Fig. 4a, 4b: verschiedene Lagen eines Zielstriches in Bezug auf ein Detektorelement sowie die daraus resultierenden Signale.

Gemäß Fig. 1 ist in einem gegen externe Strahlen abschirmenden Gehäuse 10 ein Parabolspiegelsegment 12 angeordnet, auf das über einen außerhalb des optischen Strahlenganges des Parabolspiegelsegments 12 angeordneten Faltspiegel 14 ein Strichziel projiziert wird. Die Strichziele befinden sich in unterschiedlichen Positionen eine Zielrades 16 und sie sind durch Strichmuster unterschiedlicher Größen vorgegeben. Ein Servomotor 20 steuert das Zielrad 16 in die gewünschte Position. Eine IR-Strahlungsquelle 18 befindet sich zusammen mit einem Helium/Neon-Laser 22 auf einem Verschiebetisch 24. Der Laser 22 dient Fokussierungszwecken und kann an die Stelle der Strahlungsquelle 18 gebracht werden, um das System zu fokussieren. Das Zielrad 16, die IR-Strahlungsquelle 18, der Servomotor 20 und der Laser 22 sind in einem Gehäuse 26 angeordnet, das sich vor der Eintrittsapertur 28 des Kollimators befindet.

Das Parabolspiegelsegment 12 macht aus den divergierenden Strahlen des Zielbildes ebene Wellen, d. h. er bildet das endlich entfernte Zielbild nach Unendlich ab. Die ebenen Wellen treffen auf einen 45°-Umlenkspiegel 30, der diese durch die Austrittsapertur 32 des Kollimators nach oben austreten läßt.

Der Umlenkspiegel 30 ist um eine Achse 34 schwenkbar, wobei ein Schrittmotor 36 die Verstellung vornimmt. Die Verstellmöglichkeit beträgt ±5°, wobei das Schrittinkrement 1/1000° beträgt. Über der Austrittsapertur 32 befindet sich ein Trägerarm 38 eines Drehtisches 40, auf dem die hier nichtdargestellte Abtast-Empfangseinheit montiert wird. Durch Drehen um eine dargestellte Achse 42 entsprechend einer Rollbewegung des die Abtast-Empfangseinheit tragenden Flugzeuges können verschiedene Abtastbereiche simuliert werden. Der Antrieb und die Erfassung der eingenommenen Stellungen des Drehtisches 40 erfolgt über eine Servomotor/Kodiervorrichtung 44.

Der Verschiebetisch 24, die IR-Strahlungsquelle 18 und der Servomotor 20 sind an eine Steuerung 46 angeschlossen. Ebenso ist eine Steuerung 48 für den Schrittmotor 36 vorgesehen. Ein Verstärker 50 steuert die Servomotor/Kodiervorrichtung 44 an. Ein Kalibrierkit 52 dient der Temperaturkontrolle der IR-Strahlungsquelle 18. Alle diese Elemente 48, 50, 52 stehen über einen Bus 56 mit einem Rechner 58 in Verbindung, dessen Bedienung über eine Tastatur erfolgt und der eine Ergebniskontrolle über einen Monitor gestattet.

Aus den Figuren 2 und 3 ist ersichtlich, daß das Gehäuse 26, welches das Zielrad 16, den Servomotor 20, die IR-Strahlungsquelle 18 und den Laser 22 sowie den Verschiebetisch 24 aufweist, nicht wie in Fig. 1 dargestellt, auf dem Kollimatorgehäuse 10 angeordnet ist, sondern seitlich an dieses angeflanscht ist. Das Kollimatorgehäuse 10 sitzt auf einem gegen Vibrationen schützenden Tisch 64. Der Drehtisch 40 sitzt auf einem Ständer 66, der seinerseits auf dem Tisch 64 befestigt ist. In Fig. 2 ist eine Abtast-Empfangseinheit 68 auf dem Trägerarm 38 des Drehtisches 40 angeordnet. Der Drehtisch 40 ist auf dem Tisch 64 zusammen mit dem Ständer 66 justierbar.

Aus den Figuren 4a und 4b ist ersichtlich, wie bei einer Fehlausrichtung eines Zielstriches 70 in Bezug auf ein Detektorelement 72 über den steuerbaren Umlenkspiegel 30 eine Korrektur vorgenommen werden kann. Diese Korrektur ist insbesondere dann erforderlich, wenn ein Zielstrich 70 kleinster Abmessung (50 »m) in Flugrichtung auf dem kleinsten Detektorelement (40 »m) abgebildet werden soll. Durch Erfassung des Detektor-Ausgangssignales und Nachstellung des Umlenkspiegels 30 im Sinne einer Maximierung des Detektor-Ausgangssignales wird automatisch die in Fig. 4b dargestellte Idealausrichtung erzielt.

## Patentansprüche

1. Optische Vorrichtung zur Abbildung von endlich entfernten Zielen auf den Detektoren einer Abtast-Empfangseinheit unter Verwendung eines Kollimators, wobei das kollimierte Zielbild über einen Umlenkspiegel den Detektoren der Abtast-Empfangseinheit zugeführt wird, **dadurch gekennzeichnet,** daß der Kippwinkel des Umlenkspiegels (30) veränderbar ist.

2. Optische Vorrichtung nach Anspruch 1, **dadurch gekennzeichnet,** daß der Kippwinkel des Umlenkspiegels (30) von der Abtast-Empfangseinheit (68) im Sinne einer Maximierung des Ausgangssignals der Abtast-Empfangseinheit steuerbar ist.

3. Optische Vorrichtung nach Anspruch 2, **dadurch gekennzeichnet,** daß der Umlenkspiegel (30) über einen Schrittmotor (36) in Winkelinkrementen verstellbar ist.

4. Optische Vorrichtung nach Anspruch 3, **dadurch gekennzeichnet,** daß der Schrittmotor (36) über eine Steuerung (48) von einem Rechner (58) angesteuert wird und daß ein Bus (56) sowohl die Abtast-Empfangseinheit (68) als auch die Steuerung (48) mit dem Rechner verbindet.

5. Optische Vorrichtung nach einem der Ansprüche 1 bis 4, **dadurch gekennzeichnet,** daß die Ziele (70) Wärmeziele und die Detektoren (72) Infrarot-Detektoren sind.

## Claims

1. Optical device for imaging a target located at infinity onto detectors of a scanning receiver unit by the use of a collimator, whereat the collimated image of the target is applied to the detectors of the scanning receiver unit via a surface mirror, **characterized in that** the tilting angle of the surface mirror (30) is adjustable.

2. Optical device according to claim 1, **characterized in that** the tilting angle of the surface mirror (30) is controllable by the scanning reveiver unit (68) in order to achieve a maximum of the output signal of the scanning receiver unit.

3. Optical device according to claim 2, **characterized in that** the surface mirror (30) is adjustable with respect to angle increments by means of a stepper motor (36).

4. Optical device according to claim 3, **characterized in that** the stepper motor (36) is controlled by a computer (58) via a control unit (48) and that a bus connects the scanning receiver unit (68) as well as the control unit (48) to the computer.

5. Optical device according to one of claims 1 to 4, **characterized in that** the targets (70) are hot targets and the detectors (72) are infrared detectors.

## Revendications

1. Dispositif optique pour former une image de cibles infiniment éloignées sur des détecteurs d'une unité de réception à balayage moyennant l'utilisation d'un collimateur, l'image collimatée de la cible étant envoyée, par l'intermédiaire d'un miroir de renvoi, aux détecteurs de l'unité de réception à balayage, caractérisé en ce que l'angle de basculement du miroir de renvoi (30) est modifiable.

2. Dispositif optique selon la revendication 1, caractérisé en ce que l'angle de basculement du miroir de renvoi (30) peut être commandé par l'unité de réception à balayage (68) de manière à rendre maximum le signal de sortie de l'unité de réception à balayage.

3. Dispositif optique selon la revendication 2, caractérisé en ce que le miroir de renvoi (30) peut être déplacé selon des incréments angulaires par l'intermédiaire d'un moteur pas-à-pas (36).

4. Dispositif optique selon la revendication 3, caractérisé en ce que le moteur pas-à-pas (36) est commandé par un ordinateur (58) par l'intermédiaire d'une unité de commande (48) et qu'un bus (56) relie aussi bien l'unité de réception à balayage (68) que l'unité de commande (48) à l'ordinateur.

5. Dispositif optique selon l'une des revendications 1 à 4, caractérisé en ce que les cibles (70) sont des cibles thermiques et que les détecteurs (72) sont des détecteurs à infrarouge.
